# FASCICULE DE BREVET EUROPEEN

(11) **EP 0 774 620 B1**
(45) Date de publication et mention de la délivrance du brevet: **11.07.2001**
(21) Numéro de dépôt: 95402538.3
(22) Date de dépôt: 14.11.1995
(51) Int. Cl.: F23C 7/02, F23C 6/04, F23D 17/00

(54) **Brûleur à combustible liquide ou gazeux à très faible émission d'oxydes d'azote**
Brenner für flüssigen oder gasförmigen Brennstoff mit sehr niedriger Stickoxidemission
Liquid or gaseous fuel burner with very low nitric oxides emission

(43) Date de publication de la demande: 21.05.1997
(73) Titulaire: ENTREPRISE GENERALE DE CHAUFFAGE INDUSTRIEL PILLARD. Société anonyme dite:, 13272 MarseilleCédex 8 (FR)
(72) Inventeur: Pillard, Jean-Claude, F-13008 Marseille (FR); Bury, Frédéric, F-13190 Allauch (FR); Gauthier, Jean-Claude, F-13007 Marseille (FR)
(74) Mandataire: Domange, Maxime

(56) Documents cités:
- EP-A- 0 007 697
- AT-A- 358 702
- DE-A- 4 130 922
- FR-A- 2 706 985
- US-A- 4 488 869
- US-A- 5 431 559
- US-A- 5 433 600

## Description

La présente invention a pour objet un brûleur à combustible liquide ou gazeux comprenant un conduit d'alimentation en air primaire, des moyens d'injection du combustible dans un foyer disposés à l'intérieur dudit conduit, dans l'axe de ce dernier, et comportant des orifices multiples créant plusieurs flammes divergentes et indépendantes dans le foyer, un stabilisateur de flammes disposé coaxialement à l'intérieur dudit conduit, et plusieurs injecteurs d'air secondaire, autant que de flammes, disposés autour de l'axe du brûleur et à l'avant des moyens d'injection du combustible dans des positions telles que chaque injecteur fournit un flux additionnel à chaque flamme après une première phase de combustion.

Un tel brûleur, qui fait l'objet du brevet français n° 93 07863 au nom du demandeur, permet de diminuer l'émission d'oxyde d'azote jusqu'à un très faible niveau sans diminuer la puissance du brûleur ni augmenter la teneur en imbrûlés des gaz d'échappement.

Dans le brûleur objet du brevet français n° 93 07863, chaque injecteur d'air secondaire est alimenté par un conduit constitué par un tube métallique faisant saillie à l'intérieur du foyer. Bien qu'ils soient refroidis par l'air qui y circule, ces tubes soumis au rayonnement de la flamme et à la convection des gaz chauds du foyer peuvent être portés à relativement haute température (800° - 900°C), selon les régimes de fonctionnement. Même s'ils sont réalisés en acier réfractaire leur tenue dans le temps est problématique.

Le document US-A-4 488 849 se rapporte à un brûleur qui comporte une enceinte de combustion en matériau réfractaire.

Le but de la présente invention est de remédier à cet inconvénient en évitant l'emploi de pièces métalliques pour réaliser la partie du brûleur soumise au rayonnement des flammes.

Le brûleur objet de la présente invention est défini par les caractéristiques de la revendication 1.

Pour tenir compte de la rotation de l'air primaire qui est engendrée par le stabilisateur de flammes, les orifices par lesquels lesdits conduits d'air secondaire débouchent dans le foyer sont décalés angulairement, dans le sens de rotation de l'air primaire, par rapport aux plans radiaux contenant les axes des orifices correspondants des moyens d'injection du combustible, et des moyens sont prévus pour régler ce décalage angulaire. Les moyens d'injection du combustible étant généralement constitués par une canne munie à son extrémité avant (côté foyer) d'une tête d'injection percée d'orifices répartis autour de son axe, qui coïncide avec les axes du brûleur et du conduit d'air primaire, on pourra, par exemple, monter la canne sur le corps du brûleur de façon à ce qu'elle puisse tourner autour de son axe par rapport à l'anneau en matériau réfractaire et prévoir des moyens, accessibles par l'arrière du brûleur, pour commander sa rotation.

Accessoirement, le brûleur peut être équipé de lances d'injection d'un combustible gazeux additionnel disposées dans le conduit d'air primaire et dont les extrémités se trouvent à proximité des moyens d'injection du combustible principal, autour de ceux-ci. D'autres lances d'injection d'un combustible gazeux dont les extrémités se trouvent à proximité des orifices de sortie d'air secondaire peuvent être placées dans le conduit d'air primaire ou dans des passages ménagés dans l'anneau en matériau réfractaire.

La description qui suit se réfère aux dessins l'accompagnant qui montrent, à titre d'exemple, deux formes de réalisation de l'invention et sur lesquels :
La figure 1 est une vue en coupe, par un plan diamétral, d'un brûleur réalisé conformément à l'invention ;
La figure 2 est une vue de face du brûleur de la figure 1 ;
La figure 3 est une vue en coupe, partielle, par un plan diamétral montrant une variante de réalisation de l'anneau en matériau réfractaire ;
Les figures 4a et 4b sont des vues partielles, respectivement en coupe et de face, montrant une autre variante de réalisation de l'anneau en matériau réfractaire et des injecteurs d'air secondaire.
Les figures 5a et 5b sont des vues partielles, respectivement en coupe et de face, d'un autre brûleur réalisé conformément à l'invention et permettant l'utilisation d'un combustible gazeux additionnel ; et
Les figures 6a et 6b sont des vues partielles, respectivement en coupe et de face, montrant une variante de réalisation permettant, comme le brûleur des figures 5a et 5b, l'utilisation d'un combustible gazeux additionnel.

Le brûleur représenté sur les figures 1 et 2 est monté sur une paroi 10 d'un foyer 12. Le corps du brûleur est constitué par une embase métallique 14 servant à sa fixation sur la paroi 10, par un conduit d'air primaire 16 fixé dans une ouverture centrale de l'embase qu'il traverse et par un caisson d'alimentation en air secondaire 18 fixé sur la face arrière de l'embase, autour du conduit d'air primaire. Le conduit 16 et le caisson 18 sont reliés à une alimentation en air et des vannes permettent de régler les débits d'air primaire et secondaire.

Une canne d'injection de combustible 20 est disposée dans l'axe du conduit d'air primaire 16. Cette canne comporte à son extrémité une tête d'injection 21 comprenant plusieurs orifices ou buses permettant de créer plusieurs flammes indépendantes et divergentes dans le foyer 12. Un stabilisateur de flammes 22 est disposé dans le conduit d'air primaire et fixé sur la canne 20. Il comporte un moyeu et des pales inclinées 23 permettant de communiquer à l'air primaire, à sa sortie du conduit 16, un mouvement de rotation (flèche A sur la figure 2) autour de l'axe X-X du brûleur, qui est aussi l'axe dudit conduit et de la tête d'injection. Les pales 23 sont circonscrites par une virole et un espace annulaire est aménagé entre cette dernière et le conduit d'air primaire 16. La tête d'injection 21 est située en avant du plan du moyeu du stabilisateur mais en retrait de l'extrémité du conduit 16.

Le brûleur comporte en outre un anneau en matériau réfractaire 24 qui est fixé sur la face avant de l'embase 14, autour de l'extrémité du conduit d'air primaire 16. Cet anneau peut être formé de segments fixés individuellement sur l'embase, par exemple au moyen de vis 26, ce qui facilite son remplacement. Une cavité en forme de cuvette 25 est creusée dans la face avant de l'anneau. Le fond de cette cavité est plat et affleure l'extrémité avant du conduit 16 et sa paroi latérale est tronconique.

La figure 3 montre une variante de réalisation dans laquelle la paroi latérale de la cavité est arrondie au lieu d'être tronconique. D'autres formes peuvent être adoptées pour la cavité 25 l'essentiel étant que son diamètre soit égal à plusieurs fois sa profondeur et que son fond soit plat ou pratiquement plat, c'est-à-dire légèrement concave ou tronconique avec un angle au sommet supérieur à 120°. L'anneau 24 s'adapte dans une ouverture de la paroi du foyer prévue à cet effet.

Des passages 28 sont ménagés dans l'anneau 24 ; ils débouchent, d'une part, dans le foyer 12, sur la partie 30 de l'anneau bordant la cavité 25 et, d'autre part, dans le caisson 18, à travers des orifices percés dans l'embase 14. Les orifices 29 par lesquels les passages 28 débouchent dans le foyer constituent des injecteurs d'air secondaire ; ils sont allongés dans une direction circonférentielle et ont, par exemple, une section rectangulaire ou ovale.

Les passages 28 peuvent être réalisés sous différentes formes sans sortir du cadre de l'invention. Par exemple, les figures 4a et 4b montrent une variante de réalisation dans laquelle les passages 28 d'air secondaire sont remplacés par un passage annulaire 28' ménagé entre l'anneau en matériau réfractaire, dont le diamètre est réduit, et une tôle enveloppe concentrique 31. L'anneau 24 comporte un rebord 30 dont le diamètre est égal à celui de la virole 31 et qui ferme le passage 28' côté foyer. Des encoches 29 formées sur la périphérie de ce rebord font communiquer le passage 28' avec le foyer et permettent l'injection d'air secondaire dans ce dernier. Ce mode de construction permet de réduire le diamètre de l'anneau.

Un autre exemple de réalisation est montré sur les figures Sa et 5b : les passages 28 sont réalisés sous forme de tubes rectilignes à section ovale, noyés dans l'anneau réfractaire.

Il y a autant d'orifices ou encoches 29 que de flammes et chaque orifice ou encoche est placé par rapport à l'une des flammes dans une position telle qu'il lui fournit un flux d'air additionnel après la première phase de combustion du combustible avec l'air primaire. La figure 2 montre, en particulier, que chaque orifice 29 est décalé angulairement, dans le sens de rotation A de l'air primaire, d'un angle α par rapport au plan P contenant l'axe du brûleur et l'axe de l'orifice correspondant de la tête d'injection 21 à travers lequel est émis le jet de combustible pulvérisé produisant la flamme F. Cet angle α doit être ajusté à la mise en marche du brûleur. Pour permettre ce réglage, la canne d'injection de combustible 20 est montée sur le corps du broyeur de façon à pouvoir tourner autour de l'axe X-X du brûleur, et un mécanisme placé à l'arrière du brûleur permet de commander cette rotation.

Par ailleurs, le rapport du rayon r du conduit d'air primaire 16 à la distance R des orifices 29 à l'axe du brûleur doit être comprise entre 0,25 et 0,75 (valeur préférée 0,35).

Les figures 5a et 5b montrent une variante de réalisation équipée de lances 32 placées à l'intérieur du conduit d'air primaire 16 et débouchant dans le foyer légèrement à l'avant de la tête d'injection 21. Un espace annulaire est ménagé entre le stabilisateur de flamme 22 et le conduit 16 pour le passage des lances qui sont réparties autour de l'axe du brûleur. Ces lances permettent d'alimenter le brûleur en gaz combustible.

Ce brûleur est également équipé d'un second jeu de lances à gaz combustible 34 qui sont logées dans des passages ménagés dans l'anneau en matériau réfractaire 24. Les lances 34 sont situées entre l'axe du brûleur et les orifices d'injection d'air secondaire 29 et régulièrement réparties autour de cet axe.

Les figures 6a et 6b montrent une variante de réalisation dans lesquelles des lances 34' sont disposées dans le conduit d'air primaire 16 et comportent une partie terminale coudée vers l'extérieur et située dans la cavité 25.

Le brûleur de l'invention présente l'avantage de ne pas comporter de partie métallique soumise au rayonnement des flammes dans le foyer, tout en conservant les performances de très faible émission d'oxydes d'azote du brûleur objet du brevet français n° 93 07863 au nom du demandeur, et d'être démontable par l'extérieur, sans nécessité d'entrée dans le foyer.

## Revendications

1. Brûleur à combustible liquide ou gazeux comprenant un conduit d'alimentation en air primaire (16), des moyens d'injection du combustible (20) dans un foyer disposés à l'intérieur dudit conduit, dans l'axe de ce dernier, et comportant des orifices multiples créant plusieurs flammes divergentes et indépendantes dans le foyer, un stabilisateur de flammes (22) disposé coaxialement à l'intérieur dudit conduit, et plusieurs conduits d'alimentation en air secondaire (28) disposés autour des moyens d'injection (20) de combustible et du conduit d'air primaire (16) dans des positions telles que chaque conduit d'air secondaire fournit un flux d'air additionnel à chaque flamme après une première phase de combustion, caractérisé en ce qu'il comporte un anneau en matériau réfractaire (24) qui entoure l'extrémité avant du conduit d'air primaire (16), en ce que ledit anneau comporte sur sa face avant une cavité en forme de cuvette (25) dont le fond est pratiquement plat et dont le diamètre est égale à plusieurs fois la profondeur, en ce que ledit conduit d'air primaire débouche sur le fond de ladite cavité et en ce que lesdits conduits d'air secondaire sont constitués par des passages (28) formés dans ledit anneau et débouchant sur la face avant de la partie (30) de l'anneau bordant ladite cavité.

2. Brûleur selon la revendication 1, caractérisé en ce que ledit stabilisateur de flamme (22) comporte des pales inclinées (23) provoquant une rotation de l'air à la sortie du conduit d'air primaire (16), en ce que les orifices (29) par lesquels lesdits passages (28) débouchent dans le foyer sont décalés angulairement d'un angle α, dans le sens de rotation de l'air primaire, par rapport aux plans radiaux P contenant les axes des orifices correspondants des moyens d'injection de combustible (21) et en ce que des moyens sont prévus pour régler le décalage angulaire α.

3. Brûleur selon la revendication 1 ou 2, caractérisé en ce que les moyens d'injection de combustible sont constitués par une canne (20) placée dans l'axe du conduit d'air primaire, montée dans le corps du brûleur de façon à pouvoir tourner autour de son axe et munie à son extrémité avant d'une tête d'injection (21), et en ce que des moyens sont prévus pour faire tourner ladite canne autour de son axe.

4. Brûleur selon la revendication 1, 2 ou 3, caractérisé en ce que la paroi latérale de ladite cavité est tronconique.

5. Brûleur selon la revendication 1, 2 ou 3, caractérisé en ce que la paroi latérale de ladite cavité est arrondie.

6. Brûleur selon l'une quelconque des revendications 1 à 5, caractérisé en ce que lesdits conduits d'air secondaire sont remplacés par un passage annulaire (28') situé à la périphérie de l'anneau en matériau réfractaire (25).

7. Brûleur selon l'une quelconque des revendications précédentes, caractérisé en ce qu'il comporte en outre des lances d'injection d'un combustible gazeux (32) disposées dans le conduit d'air primaire (16) et dont les extrémités se trouvent à proximité des moyens d'injection du combustible (21).

8. Brûleur selon l'une quelconque des revendications précédentes, caractérisé en ce qu'il comporte en outre des lances d'injection d'un combustible gazeux (34) disposées dans des passages ménagés dans ledit anneau en matériau réfractaire et dont l'extrémité se trouve à proximité des orifices d'air secondaire (29).

9. Brûleur selon l'une quelconque des revendications 1 à 7, caractérisé en ce qu'il comporte en outre des lances d'injection d'un combustible gazeux (34') disposées dans le conduit d'air primaire (16) et comprenant une partie terminale coudée vers l'extérieur et située dans ladite cavité (25).

10. Brûleur selon l'une quelconque des revendications précédentes, caractérisé en ce que lesdits moyens d'injection du combustible (21) sont situés à l'avant dudit stabilisateur de flamme et en retrait par rapport au fond de ladite cavité (25) de l'anneau en matériau réfractaire.

## Patentansprüche

1. Brenner für flüssigen oder gasförmigen Brennstoff, umfassend eine Zufuhrleitung für Primärluft (16), Mittel zum Einspritzen des Brennstoffs (20) in einen Feuerraum, die innerhalb der Leitung in der Achse dieser letzteren angeordnet sind und eine Mehrzahl von Öffnungen, die mehrere divergierende und unabhängige Flammen in dem Feuerraum erzeugen, umfassen, einen Flammenstabilisator (22), der koaxial im Inneren der Leitung angeordnet ist, und mehrere Zufuhrleitungen für Sekundärluft (28), die um die Mittel zum Einspritzen von Brennstoff (20) und die Primärluftleitung (16) herum in solchen Positionen angeordnet sind, dass jede Sekundärluftleitung jeder Flamme einen Strom zusätzlicher Luft nach einer ersten Verbrennungsphase zuführt, dadurch gekennzeichnet, dass er einen Ring aus feuerfestem Material (24) umfasst, der das vordere Ende der Primärluftleitung (16) umgibt, dass der Ring auf seiner Vorderwand eine Vertiefung in Form einer Mulde (25) umfasst, deren Boden praktisch eben ist und deren Durchmesser gleich einem Mehrfachen der Tiefe ist; dass die Primärluftleitung auf den Boden der Vertiefung mündet und dass die Sekundärluftleitungen durch Durchgänge (28), die in dem Ring ausgebildet sind und auf die Vorderwand des Abschnitts (30) des Rings, der die Vertiefung einfasst, münden, gebildet werden.

2. Brenner nach Anspruch 1, dadurch gekennzeichnet, dass der Flammenstabilisator (22) geneigte Flügel (23) umfasst, die eine Drehbewegung der Luft am Ausgang der Primärluftleitung (16) hervorrufen, dass die Öffnungen (29), durch die die Durchgänge (28) in den Feuerraum münden, winkelig um einen Winkel α in der Drehrichtung der Primärluft bezogen auf die Radialebenen P, die die Achsen der entsprechenden Öffnungen der Mittel zum Einspritzen von Brennstoff (21) enthalten, versetzt sind und dass Mittel vorgesehen sind, um die Winkelverschiebung α zu regulieren.

3. Brenner nach Anspruch 1 oder 2, dadurch gekennzeichnet, dass die Mittel zum Einspritzen von Brennstoff durch ein Rohr (20), das in der Achse der Primärluftleitung angeordet ist, das in dem Gehäuse des Brenners dergestalt montiert ist, dass es sich um seine Achse drehen kann, und das an seinem vorderen Ende mit einem Einspritzkopf (21) ausgestattet ist, gebildet werden und dass Mittel vorgesehen sind, um zu bewirken, dass sich das Rohr um seine Achse dreht.

4. Brenner nach Anspruch 1, 2 oder 3, dadurch gekennzeichnet, dass die Seitenwand der Vertiefung kegelstumpfartig ist.

5. Brenner nach Anspruch 1, 2 oder 3, dadurch gekennzeichnet, dass die Seitenwand der Vertiefung abgerundet ist.

6. Brenner nach einem der Ansprüche 1 bis 5, dadurch gekennzeichnet, dass die Sekundärluftleitungen durch einen ringförmigen Durchgang (28'), der sich an der Peripherie des Rings aus feuerfestem Material (25) befindet, ersetzt sind.

7. Brenner nach einem der vorangegangenen Ansprüche, dadurch gekennzeichnet, dass er ausserdem Düsenrohre zum Einspritzen eines gasförmigen Brennstoffs (32), die in der Primärluftleitung (16) angeordnet sind und deren Enden sich in der Nähe der Mittel zum Einspritzen des Brennstoffs (21) befinden, umfasst.

8. Brenner nach einem der vorangegangenen Ansprüche, dadurch gekennzeichnet, dass er ausserdem Düsenrohre zum Einspritzen eines gasförmigen Brennstoffs (34), die in in dem Ring aus feuerfestem Material vorgesehenen Durchgängen angeordnet sind und deren Ende sich in der Nähe der Sekundärluftöffnungen (29) befindet, umfasst.

9. Brenner nach einem der Ansprüche 1 bis 7, dadurch gekennzeichnet, dass er ausserdem Düsenrohre zum Einspritzen eines gasförmigen Brennstoffs (34'), die in der Primärluftleitung (16) angeordnet sind und einen Endabschnitt umfassen, der in Richtung der Aussenseite abgewinkelt ist und sich in der Vertiefung (25) befindet, umfasst.

10. Brenner nach einem der vorangegangenen Ansprüche, dadurch gekennzeichnet, dass die Mittel zum Einspritzen des Brennstoffs (21) sich vor dem Flammenstabilisator und bezogen auf den Boden der Vertiefung (25) des Rings aus feuerfestem Material dahinter befinden.

## Claims

1. Liquid or gas fuel burner comprising a primary air feed pipe (16), fuel injection means (20) in a furnace and placed inside said pipe in the axis of the latter and comprising multiple orifices creating several divergent and independent flames in the furnace, a flame stabiliser (22) placed coaxially inside said pipe, and several secondary air feed pipes (28) placed around fuel injection means (20) and the primary air pipe (12) in positions so that each secondary air pipe provides an additional flow of air to each flame after a first combustion stage, characterised in that it comprises a ring made of refractory material (24) which surrounds the front extremity of the primary air pipe (16), in that said ring comprises on its front face a bowl-shaped cavity (25) whose bottom is virtually flat and whose diameter is equal to several times the depth, in that said primary air pipe opens onto the bottom of said cavity and in that said secondary air pipes are constituted by passages (28) formed in said ring and opening onto the front face of the portion (30) of the ring bordering said cavity.

2. Burner according to claim 1, characterised in that said flame stabiliser (22) comprises slanted blades (23) provoking a rotation of the air at the outlet of the primary air pipe (16), in that the orifices (29) via which said passages (28) open into the furnace are **angularly offset by an angle α in the** direction of rotation of the primary air with respect to the radial planes P containing the axes of the corresponding orifices of the fuel injection means (21) and in that means are provided to adjust the angular **offsetting α.**

3. Burner according to claim 1 or 2, characterised in that the fuel injection means are constituted by a cane (20) placed in the axis of the primary air pipe mounted in the body of the burner so as to be able to rotate around its axis and fitted at its front extremity with an injection head (21), and in that means are provided for making said cane rotate around its axis.

4. Burner according to claim 1, 2 or 3, characterised in that the side wall of said cavity is truncated.

5. Burner according to claim 1, 2 or 3, characterised in that the side wall of said cavity is rounded.

6. Burner according to one of claims 1 to 5, characterised in that said secondary air pipes are replaced by an annular passage (28') situated at the periphery of the refractory ring (25).

7. Burner according to one of the preceding claims, characterised in that it further comprises lances for injecting a gas fuel (32) placed in the primary air pipe (16) and whose extremities are close to the fuel injection means (21).

8. Burner according to one of the preceding claims, characterised in that it further comprises lances for injecting a gas fuel (34) placed in passages provided in said refractory ring and whose extremity located close to the secondary air orifices (29).

9. Burner according to one of claims 1 to 7, characterised in that it further comprises lances for injecting a gas fuel (34') placed in the primary air pipe (16) and including an end portion bent outwardly and situated in said cavity (25).

10. Burner according to one of the preceding claims, characterised in that said fuel injection means (21) are situated at the front of said flame stabiliser and standing back with respect to the bottom of said cavity (25) of the refractory ring.
